# EUROPÄISCHE PATENTSCHRIFT

(11) **EP 0 439 110 B1**
(45) Veröffentlichungstag und Bekanntmachung des Hinweises auf die Patenterteilung: **01.09.1993**
(21) Anmeldenummer: 91100738.3
(22) Anmeldetag: 22.01.1991
(51) Int. Cl.: A47B 65/00

(54) **Bücherstütze zum Einsetzen zwischen zwei im Abstand voneinander befindlichen Fachbrettern**
Bracket for books inserted between two shelves
Console pour livres à insérer entre deux rayons

(30) Priorität: 22.01.1990 DE 9000642 U
(43) Veröffentlichungstag der Anmeldung: 31.07.1991
(73) Patentinhaber: Steiger, Peter, Prof., CH-8001 Zürich (CH)
(72) Erfinder: Steiger, Peter, Prof., CH-8001 Zürich (CH)
(74) Vertreter: Allgeier, Kurt

(56) Entgegenhaltungen:
- GB-A- 1 397 209
- US-A- 2 104 864
- US-A- 4 179 848
- US-A- 4 245 746

## Beschreibung

Die Erfindung betrifft eine Bücherstütze zum Einsetzen zwischen zwei im Abstand voneinander befindlichen Fachbrettern. Es sind bereits zahlreiche Vorschläge für Bücherstützen bekannt, welche die Aufgabe lösen sollen, daß seitliche Umfallen von auf Fachbrettern gestapelten Büchern zu verhindern. Diese bekannten Vorrichtungen sind in der Regel mit seitlichen, senkrecht stehenden Stützwänden ausgestattet, welche an einer auf dem unteren Fachbrett aufliegenden Basis befestigt sind. Eine solche Vorrichtung geht beispielsweise aus der DE-A-31 11 257 hervor.

Ferner ist auch eine Vorrichtung bekannt, durch welche das Umfallen von zwischen zwei im Abstand voneinander befindlichen Fachbrettern gestapelten Bücher vermeiden soll, wie aus der US-A-3889816 und der GB-A-1397209 hervorgeht.

Außerdem wurden bereits für diesen Zweck unter Federdruck teleskopierbare Rundstäbe benutzt, die sich an beiden Enden zwischen den beiden Fachbrettern unter der Wirkung dieses Federdruckes abstützen sollen. In der Praxis hat sich gezeigt, daß diese teleskopierbaren Stäbe mangels genügender Halterung ebenfalls umkippen.

Die Erfindung hat sich zum Ziel gesetzt, die Nachteile der aus dem Stand der Technik bekannten Vorrichtungen dieser Art zu überwinden und eine Bücherstütze zu schaffen, welche zuverlässig das seitliche Umkippen von Büchern zwischen zwei im Abstand voneinander befindlichen Fachbrettern verhindert.

Die erfindungsgemäße Bücherstütze wird gebildet durch
A. eine vertikales Teleskoprohr mit
B. einer eingesetzten Schraubendruckfeder und
C. an beiden Enden des Teleskoprohres befestigte länglichbügelförmigen Andruck- und Auflagepratzen die gegeneinander um 90° richtungsversetzt sind.

Weitere Merkmale der Erfindung sind Gegenstand der abhängigen Ansprüche 2 bis 10.

Dabei kann das Teleskoprohr einen Polygon-Querschnitt oder insbesondere einen quadratischen Querschnitt aufweisen.

Besonders vorteilhaft ist es, wenn nach einem weiteren Vorschlag zwischen der bügelförmigen Auflagepratze und der Schraubendruckfeder ein länglicher Bolzen eingesetzt ist. Es kann sich dabei um ein einfaches rundes oder quadratisches stabförmiges Holzstück handeln. Durch unterschiedliche Bemessung der Länge dieses länglichen Bolzens kann bei gleicher Federkraft die Bücherstütze auf verschiedene Abstandshöhen zwischen den beiden Fachbrettern eingestellt werden.

Eine Abwandlung und Weiterentwicklung dieser Lösung kann noch darin bestehen, daß im Teleskop-Außenrohr zwischen der Schraubendruckfeder und der Teleskopstange ein Bolzen eingesetzt ist, der eine Gewindestange aufweist, die in eine Ge-windebohrung in der Teleskopstange eingeschraubt ist. Dabei ist vorteilhaft, wenn der Bolzen in dem Teleskop-Außenrohr unverdrehbar geführt ist.

Nach weiteren Merkmalen ist vorgesehen, daß die Auflagefläche der Auflagepratze und die Abstützfläche der Andruckpratze jeweils mit einer Schutzauflage versehen sind, und ferner vorzugsweise, daß die Schutzauflagen aus einer Neopren-Schicht bestehen. Dabei ist es auch vorteilhaft, wenn nach einem weiteren Merkmal die Schutzauflagen an ihren Auflage- bzw. Abstützflächen profiliert sind. In einfacher Weise können diese Schutzauflagen an den Andruck- und Auflagepratzen dadurch angebracht werden, daß die Neopren- oder dgl. elastische Schichten an ihren Längsseiten mit winkel- oder U-förmigen, die länglich-bügelförmigen Andruck- oder Auflagepratzen seitlich umgreifenden oder die Kanten unterfangenden Ansatzstreifen versehen sind.

Es ist aber auch möglich, daß die Andruck- und Auflagepratzen an ihren Längsseiten mit kleinen dimensionierten hochstehenden leistenförmigen Ansätzen versehen sind, so daß eine eingefaßte Bettung für die Aufnahme der Neopren- oder dergleichen elastischen Schichten gebildet wird.

In Abwandlung hiervon ist es auch möglich, die bügelförmigen Andruck- und/oder Auflagepratzen mit den Fachbrettern zugewandten, einzelnen, pufferartigen, aus gute Hafteigenschaften aufweisendem Kunststoff bestehenden Auflagekörpern zu versehen; diese können dabei mittels Zapfen in entsprechenden Bohrungen eingedrückt gehalten sein.
Ein Ausführungsbeispiel der Erfindung ist in der Zeichnung dargestellt.

### Es zeigen

- Fig. 1: perspektivische Darstellung der erfindungsgemäßen Bücherstütze,
- Fig. 2: einen Querschnitt durch die Bücherstütze gemäß Fig. 1,
- Fig. 3: eine Einzelheit bei A im Schnitt,
- Fig. 4: eine Einzelheit bei B,
- Fig. 5: eine weitere Einzelheit bei B,
- Fig. 6: eine abgewandelte Einzelheit bei B,
- Fig. 7: die Darstellung gem. Fig. 1 in einer abgewandelten Ausführung,
- Fig. 8: die Schnittdarstellung gem. Fig. 1 in der abgewandelten Ausführung.

In den Figuren sind die Teile des Teleskoprohres mit 1 und 2, die Schraubenfeder mit 3 und der in das untere Teleskoprohr 1 eingesetzte längliche Bolzen mit 6 bezeichnet.

Das untere Teleskoprohr 1 ist mit einer Auflagepratze 5 versehen, während das obere Teleskoprohr 2 eine Andruckpratze 4 aufweist. Diese beiden Pratzen sind um 90° richtungversetzt, so daß auf diese Weise die Bücherstütze in beiden Horizontalachsen in ihrer Standsicherheit durch diese Pratzen stabilisiert ist. Da in der Regel die Bücher nicht unmittelbar die Unterseite des oberen Fachbrettes berühren, sondern ein geringer Abstand fast stets zur Verfügung steht, spielt es keine Rolle, daß die (obere) Andruckpratze längsparallel zu dem Verlauf des oberen Fachbrettes verläuft, weil zwischen den Oberkanten der Bücher und der Unterfläche des oberen Fachbrettes genügend Raum zur Verfügung steht.

In den Fig. 7 und 8 ist eine dahingehende Abwandlung der Erfindung gezeigt, daß eine stufenlose Verstellung der Anpassung an unterschiedliche Abstandshöhen der Fachbretter dadurch ermöglicht wird, daß der in das Teleskop-Außenrohr 1 eingesetzte Bolzen 6 bzw. 17 eine Gewindestange 16 aufweist, die in eine Gewindebohrung 15 in der Teleskopstange 2 eingeschraubt ist. Durch Verdrehen des Bolzens 17 bei auseinandergenommener Bücherstütze kann die Spannkraft der Feder 3 variiert und die Stütze dem jeweiligen Höhen-Abstand zwischen zwei Fachbrettern angepaßt werden.

Wie aus Fig. 3 ersichtlich ist, kann durch entsprechendes Bemessen der Länge (Beispiel unterschiedliche Längendifferenz s) der Federdruck verändert werden. Hauptsächlich dient diese Maßnahme dazu, die Bücherstütze auf unterschiedliche Abstandshöhen zwischen den Fachbrettern einzustellen. Wie aus den Fig. 4 und 5 ersichtlich ist, bestehen verschiedene Möglichkeiten - wie beschrieben - die Schutzauflagen, vorzugsweise aus einer Neoprenschicht - durch seitlich die Kanten der Andruckpratze 4 bzw. der Auflagepratze 5 unterfangende Ansatzstreifen 7 oder durch Einbetten in eine entsprechende von beidseitigen Leisten 8 gebildete Vertiefung zu befestigen.

Eine gute Haftung der Andruck- und/oder Auflagepratzen 4, 5 auf den Flächen der Fachbretter kann auch dadurch erzielt werden, daß diese mit den Fachbrettern zugewandten einzelnen, pufferartigen, gute Hafteigenschaften aufweisenden Auflagekörpern 12 versehen sind. Diese sind zweckmäßigerweise - wie dargestellt - mittels Zapfen 13 in Bohrungen 14 der Andruck- und/oder Auflagepratzen eingedrückt gehalten.

Durch diese neue Ausbildungsweise wird erstmals eine Bücherstütze geschaffen, welche allen Anforderungen der Praxis Rechnung trägt und ein zuverlässiges Abstützen von Büchern zwischen Fachbrettern ermöglicht.

## Patentansprüche

1. Bücherstütze zum Einsetzen zwischen zwei im Abstand voneinander befindlichen Fachbrettern,
gekennzeichnet durch
A. ein vertikales Teleskoprohr (1) mit Teleskopstange (2) mit
B. einer eingesetzten Schraubendruckfeder (3) und
C. an beiden geschlossenen Enden des Teleskoprohres (1, 2) befestigten länglich-bügelförmigen Andruck- und Auflagepratzen (4, 5), die gegeneinander um 90° richtungsversetzt sind.

2. Bücherstütze nach Anspruch 1, dadurch gekennzeichnet,
daß das Teleskoprohr (1, 2) einen Polygon-Querschnitt aufweist.

3. Bücherstütze nach Anspruch 1, dadurch gekennzeichnet,
daß das Teleskoprohr (1, 2) einen quadratischen Querschnitt aufweist.

4. Bücherstütze nach Anspruch 1, dadurch gekennzeichnet,
daß im Teleskop-Außenrohr (1) zwischen der bügelförmigen Auflagepratze (4) und der Schraubendruckfeder (3) ein länglicher Bolzen (6) eingesetzt ist.

5. Bücherstütze nach Anspruch 4, dadurch gekennzeichnet,
daß im Teleskop-Außenrohr (1) zwischen der Schraubendruckfeder (3) und der Teleskopstange (2) ein Bolzen (17) eingesetzt ist, der eine Gewindestange (16) aufweist, die in eine Gewindebohrung (15) in der Teleskopstange (2) eingeschraubt ist.

6. Bücherstütze nach Anspruch 5, dadurch gekennzeichnet,
daß der Bolzen (17) in dem Teleskop-Außenrohr unverdrehbar geführt ist.

7. Bücherstütze nach Anspruch 1, dadurch gekennzeichnet,
daß die Auflagefläche (7) der Auflagepratze (4) und die Abstützfläche (8) der Andruckpratze (5) jeweils mit Schutzauflagen (9, 10) aus einem Kunststoff versehen sind.

8. Bücherstütze nach Anspruch 7, dadurch gekennzeichnet,
daß die Schutzauflagen (9, 10) an ihren Auflage- bzw. Abstützflächen profiliert sind.

9. Bücherstütze nach Anspruch 7, dadurch gekennzeichnet,
daß die Neopren- oder dgl. elastische Schichten (9, 10) an ihren Längsseiten mit winkel- oder U-förmigen, die länglich-bügelförmigen Andruck- und Auflagepratzen (4, 5) seitlich umgreifenden oder die Kanten unterfangenden Ansatzstreifen (11) versehen sind.

10. Bücherstütze nach Anspruch 1, dadurch gekennzeichnet,
daß die bügelförmigen Andruck- und/oder Auflagepratzen (4, 5) mit den Fachbrettern zugewandten, einzelnen pufferartigen aus gute Hafteigenschaften aufweisendem Kunststoff bestehenden Auflagekörpern (12) versehen sind.

## Claims

1. Bracket for books inserted between two shelves being spaced at a certain distance, characterized by
A. a vertical telescopic pipe (1) with telescopic bar (2) comprising
B. a helical pressure spring (3) and
C. pressure- and base supports (4, 5), longish, strap-shaped, attached to either closed end of the telescopic pipe (1, 2) and directionally offset one against the other by 90°.

2. Bracket for books according to claim 1, characterized in
that the telescopic pipe (1, 2) has a polygonal cross section.

3. Bracket for books according to claim 1, characterized in
that the telescopic pipe (1, 2) has a square cross section.

4. Bracket for books according to claim 1, characterized in
that a longish bolt (6) has been inserted into the external telescopic pipe (1), viz. between the strap-shaped base support (4) and the helical pressure spring (3).

5. Bracket for books according to claim 4, characterized in
that within the external telescopic pipe (1), between the helical pressure spring (3) and the telescopic bar (2), a bolt (17) has been inserted showing a threaded rod (16) being screwed into a tap hole (15) of the telescopic bar (2).

6. Bracket for books according to claim 5, characterized in
that the bolt (17) is unturnably guided in the external telescopic pipe.

7. Bracket for books according to claim 1, characterized in
that the bearing surface (7) of the base support (4) and the propping surface (8) of the pressure support have been provided with protective covers (9, 10) made of plastic material.

8. Bracket for books according to claim 7, characterized in
that the bearing- respectively propping surfaces of the protective covers (9, 10) have been profiled.

9. Bracket for books according to claim 7, characterized in
that the long sides of the neoprene - or similar flexible layers (9, 10) have been provided with angular or V-shaped fitting strips ( 11) which laterally encompass the longish and strap-shaped pressure- and base supports (4, 5) or catch the lower side of the edges.

10. Bracket for books according to claim 1, characterized in
that the strap-shaped pressure- and/or base supports (4, 5) have been fitted with buffer-like contact elements (12) made of plastic material, directed towards the shelves, and having good adhesive properties.

## Revendications

1. Console pour livres à insérer entre deux rayons espacés à une distance déterminée, caractérisée par
A. un tuyau télescopique vertical (1) avec barre télescopique (2) comportant
B. un ressort de pression à boudins (3) installé et
C. des bras de pression et d'appui (4, 5) allongés et en forme d'éclisse, décalés dans la direction par 90°, l'un par rapport à l'autre, et fixés aux deux bouts fermés du tuyau télescopique (1, 2).

2. Console pour livres selon revendication 1,
caractérisée par ce
que le tuyau télescopique (1, 2) présente une coupe transversale en polygone.

3. Console pour livres selon revendication 1,
caractérisée par ce
que le tuyau télescopique (1, 2) présente une coupe transversale carrée.

4. Console pour livres selon revendication 1,
caractérisée par ce
qu'une cheville allongée (6) a été insérée dans le tuyau télescopique extérieur (1), soit entre le bras d'appui (4) en forme d'éclisse, et le ressort de pression à boudins (3).

5. Console pour livres selon revendication 4,
caractérisée par ce
qu'une cheville (17) a été insérée dans le tuyau télescopique extérieur (1), entre le ressort de pression à boudins (3) et la barre télescopique (2), cheville présentant une tige filetée (16) vissée dans le taraudage (15) de la barre télescopique (2).

6. Console pour livres selon revendication 5,
caractérisée par ce
que la cheville (17) se guide dans le tuyau télescopique extérieur sans aucune possibilité de rotation.

7. Console pour livres selon revendication 1,
caractérisée par ce
que la surface portante (7) du bras d'appui (4) et la surface de support (8) du bras de pression (5) ont été dotées d'un doublage protecteur (9, 10) en matière synthétique.

8. Console pour livres selon revendication 7,
caractérisée par ce
que les doublages protecteurs (9, 10) ont été profilés en leur surface portante et en leur surface de support.

9. Console pour livres selon revendication 7,
caractérisée par ce
que les grands côtés des couches de néoprène ou des couches élastiques semblables (9, 10) ont été pourvus des rebords (11) angulaires ou en U latéralement enveloppant les bras de pression et d'appui (4, 5) allongés et en forme d'éclisse ou reprenant les bords.

10. Console pour livres selon revendication 1,
caractérisée par ce
que les bras de pression et/ou d'appui (4, 5), en forme d'éclisse, ont été dotés des corps de soutien (12) du type butoir, situés en face des rayons, qui consistent en une matière synthétique ayant de bonnes propriétés adhésives.
